# EUROPÄISCHE PATENTSCHRIFT

(11) **EP 2 185 860 B1**
(45) Veröffentlichungstag und Bekanntmachung des Hinweises auf die Patenterteilung: **29.02.2012**
(21) Anmeldenummer: 07788350.2
(22) Anmeldetag: 10.08.2007
(51) Int. Cl.: F21S 9/03, F21V 21/15

(54) **LEUCHTE MIT MINDESTENS EINER LED**
LIGHT HAVING AT LEAST ONE LED
LAMPE AVEC AU MOINS UNE DEL

(43) Veröffentlichungstag der Anmeldung: 19.05.2010
(73) Patentinhaber: OSRAM AG, 81543 München (DE)
(72) Erfinder: BOSNJAK, Zoran, 81477 München (DE); CHROBAK-KANDO, Jeanine, 77767 Appenweier (DE); DELLIAN, Harald, 83533 Edling (DE)
(86) Internationale Anmeldenummer: PCT/EP2007/058292
(87) Internationale Veröffentlichungsnummer: WO 2009/021543

(56) Entgegenhaltungen:
- EP-A- 1 178 261
- DE-A1- 4 440 352
- DE-A1- 10 336 543
- DE-U1- 8 205 017
- US-A- 5 738 432

## Beschreibung

### Technisches Gebiet

Die vorliegende Erfindung betrifft eine Leuchte mit mindestens einer LED, einem Solarmodul, einem Akkumulator, einer zwischen das Solarmodul und den Akkumulator gekoppelten Ladeelektronik, und einer mit dem Akkumulator gekoppelten Ansteuerschaltung für die mindestens eine LED, eine Befestigungsvorrichtung, die ausgelegt ist, die Leuchte an einem Betriebsort zu befestigen, und eine LED-Aufnahmevorrichtung, die ausgelegt ist, die mindestens eine LED aufzunehmen.

### Stand der Technik

Aus dem Stand der Technik sind gattungsgemäße Leuchten mit mindestens einer LED bekannt, die beispielsweise eingesetzt werden zur Markierung von Wegen, als Schwimmleuchten sowie als Gartenleuchten. Dabei ist die LED-Aufnahmevorrichtung einstückig mit der Befestigungsvorrichtung ausgebildet oder positionsfest mit dieser verbunden.

Dokument US 5 738 432 offenbart eine LED Leuchte für Befestigung auf der Bekleidung oder Schuhe; diese Leuchte ist mit einem Solarmodul, mit einem Akkumulator und mit einer Positionsvariiervorrichtung ausgestattet.

### Darstellung der Erfindung

Die Aufgabe der vorliegenden Erfindung besteht darin, eine gattungsgemäße Leuchte derart weiterzubilden, dass dadurch weitere Einsatzmöglichkeiten eröffnet werden.

Diese Aufgabe wird gelöst durch eine Leuchte mit den Merkmalen von Patentanspruch 1.

Der vorliegenden Erfindung liegt die Erkenntnis zu Grunde, dass diese Aufgabe gelöst werden kann, wenn zwischen die Befestigungsvorrichtung und die LED-Aufnahmevorrichtung eine Positionsvariiervorrichtung gekoppelt wird, die ausgelegt ist, die Position der mindestens einen LED gegenüber der Befestigungsvorrichtung zu variieren. Damit können beispielsweise bei Wandmontage mehrerer erfindungsgemäßer Leuchten Bohrungenauigkeiten ausgeglichen werden, um ein Zusammenwirken der Vielzahl von Leuchten zur Darstellung von Mustern, Farbspielen oder Schriften zu ermöglichen. Da jede Leuchte eine separate Befestigungsvorrichtung aufweist, können durch eine Erweiterung um eine erfindungsgemäße Positionsvariiervorrichtung den Gesamteindruck störende Montageungenauigkeiten korrigiert werden.

Bevorzugt ist die Positionsvariiervorrichtung ausgelegt, eine translatorische und/oder eine rotatorische Variation der Position der mindestens einen LED gegenüber der Befestigungsvorrichtung vorzunehmen. Dadurch ist eine Korrektur der Position der mindestens einen LED in allen Richtungen einer Ebene möglich.

Bevorzugt weist die Leuchte weiterhin einen mit dem Akkumulator gekoppelten Empfänger auf, der ausgelegt ist, ein Funksignal zu empfangen, und eine mit dem Akkumulator und dem Empfänger gekoppelte Verarbeitungsvorrichtung, die ausgelegt ist, aus den mit dem Funksignal empfangenen Daten mindestens ein Ansteuersignal für die Ansteuerschaltung zu bilden. Dadurch wird die Möglichkeit einer Funkansteuerung einer erfindungsgemäßen Leuchte ermöglicht, beispielsweise zum Ein- und Ausschalten der mindestens einen LED.

Gemäß einer bevorzugten Ausführungsform weist die Positionsvariiervorrichtung ein erstes Element auf, das mit der Befestigungsvorrichtung gekoppelt ist, und ein zweites Element, das mit der LED-Aufnahmevorrichtung gekoppelt ist. Bevorzugt weist dabei das erste Element ein Keilwellenprofil und das zweite Element ein Keilnabenprofil auf oder umgekehrt. Weiterhin ist bevorzugt, wenn das Keilwellenprofil ein Zahnrad darstellt und das Keilnabenprofil einen Zahnkranz.

Es kann vorgesehen sein, dass das erste Element und das zweite Element ausgelegt sind, von einem Benutzer in unterschiedlichen relativen Positionen zueinander zusammengesetzt zu werden. Dadurch kann ein Benutzer die Positionierung der mindestens einen LED gegenüber der Befestigungsvorrichtung vornehmen. Besonders bevorzugt ist es jedoch, wenn die Leuchte weiterhin einen Elektromotor, vorzugsweise einen Schrittmotor, aufweist, der mit dem Akkumulator gekoppelt ist und ausgelegt ist, die Position des ersten Elements gegenüber dem zweiten Element zu variieren oder umgekehrt. Besonders bevorzugt umfasst die Leuchte einen mit dem Empfänger gekoppelten Mikrokontroller der eine Ansteuerung des Elektromotors durch ein Funksignal ermöglicht.

Gemäß einer bevorzugten Weiterbildung weist die Leuchte weiterhin eine Diebstahlsicherung auf, die ausgelegt ist, das erste und das zweite Element in miteinander verbundenem Zustand zu fixieren, wobei die Diebstahlsicherung eine Betätigungsvorrichtung zum Lösen und Anbringen der Diebstahlsicherung umfasst, die über ein Werkzeug, das für eine bestimmte Diebstahlsicherung spezifisch, insbesondere einzigartig ist, bedienbar ist. Dadurch können eine Vielzahl von erfindungsgemäßen Leuchten im Freien angebracht werden, ohne befürchten zu müssen, dass sie unerlaubt entwendet werden.

Das erste Element kann gegenüber dem zweiten Element über eine Drehachse rotierbar sein, wobei die mindestens eine LED zentrisch oder exzentrisch zur Drehachse positioniert sein kann.

Zur Erzeugung interessanter optischer Zufallserscheinungen kann das zweite Element und/oder die LED-Aufnahmevorrichtung mindestens ein Windrad aufweisen. Insbesondere im Zusammenhang mit einer zuvor genannten exzentrischen Montage der mindestens einen LED gegenüber einer Drehachse lassen sich dadurch interessante, neuartige Effekte erzeugen.

Weitere vorteilhafte Ausführungsformen ergeben sich aus den Unteransprüchen.

### Kurze Beschreibung der Zeichnung(en)

Im Nachfolgenden wird ein Ausführungsbeispiel einer erfindungsgemäßen Leuchte unter Bezugnahme auf die beigefügten Zeichnungen näher beschrieben. Es zeigen:
- Fig. 1: in schematischer Darstellung eine Seitenansicht einer erfindungsgemäßen Leuchte;
- Fig. 2: einen Querschnitt durch eine erfindungsgemäße Leuchte, bei der die LED-Aufnahmevorrichtung in der Befestigungsvorrichtung fixiert ist;
- Fig. 3: eine vergrößerte Darstellung eines Ausschnitts einer an der Befestigungsvorrichtung montierten LED- Aufnahmevorrichtung, wobei eine Diebstahlsicherung eingesetzt ist; und
- Fig. 4: eine Draufsicht von rechts auf die in Fig. 1 dargestellte erfindungsgemäße Leuchte in zwei unterschiedlichen Rotationsstellungen.

### Bevorzugte Ausführung der Erfindung

Fig. 1 zeigt in schematischer Seitenansicht den Aufbau einer erfindungsgemäßen Leuchte. Diese weist eine Befestigungsvorrichtung 10 und eine LED-Aufnahmevorrichtung 12 auf, die über eine Positionsvariiervorrichtung gekoppelt sind. Die Befestigungsvorrichtung 10 kann so ausgebildet sein, dass sie an einem vorgesehenen Untergrund durch Schrauben, Klettband, Magnetplatte oder ähnliches befestigt werden kann. Die Positionsvariiervorrichtung weist vorliegend ein Zahnrad 14 auf, das mit der LED-Aufnahmevorrichtung 12 verbunden ist, sowie einen Zahnkranz 16, der mit der Befestigungsvorrichtung 10 verbunden ist. Mit den Bezugszeichen 18 ist ein Block bezeichnet, in dem schematisch verschiedene Elemente einer erfindungsgemäßen Leuchte zusammengefasst sind, insbesondere ein Solarmodul, ein Akkumulator, eine zwischen dem Solarmodul und den Akkumulator gekoppelte Ladeelektronik und eine mit dem Akkumulator gekoppelte Ansteuerschaltung für die mindestens eine LED 20. Im Zahnrad 14 ist umlaufend eine Nut 22 vorgesehen, in die über eine Öffnung 24 im Zahnkranz 16 zur Diebstahlsicherung eine Madenschraube eindrehbar ist. Genaueres hierzu wird im Nachfolgenden mit Bezug auf Fig. 3 ausgeführt werden. Innerhalb der LED-Aufnahmevorrichtung ist ein Schrittmotor 26 vorgesehen, der eine Rotation der LED-Aufnahmevorrichtung 12 um eine Achse 28 und damit eine Rotation der LED 20 relativ zur Befestigungsvorrichtung 10 ermöglicht. Über einen im Block 18 weiterhin vorgesehenen, mit dem Akkumulator gekoppelten Empfänger, der ausgelegt ist ein Funksignal zu empfangen, kann eine Aktivierung des Elektromotors 26 per Funksignal bewirkt werden. In einer nicht dargestellten Ausführungsform kann überdies durch ein Schneckengetriebe oder über Zahnstangen eine translatorische Variation der Position der mindestens einen LED 20 gegenüber der Befestigungsvorrichtung 10 vorgenommen werden.

Fig. 2 zeigt eine alternative Ausführungsform, bei der eine Rotation der LED-Aufnahmevorrichtung 12 gegenüber der Befestigungsvorrichtung 10 mittels an der LED-Aufnahmevorrichtung angebrachten Windrädern 30 erfolgt. Eine derartige Leuchte kann mit oder ohne Elektromotor 26 realisiert sein.

Fig. 3 zeigt in vergrößerter schematischer Darstellung die Funktionsweise der Diebstahlsicherung, die ermöglicht, eine erfindungsgemäße Leuchte gegen Diebstahl zu sichern. Dazu wird durch die Öffnung 24 des Zahnkranzes 16 eine Madenschraube 32 eingedreht, die nach Passieren eines vergrößert eingezeichneten Luftspalts 34 die Verbindung zwischen Zahnrad 14 und Zahnkranz 16 sichert. Bevorzugt ist die Seite der Madenschraube 32, über die sie ein- und ausgeschraubt werden kann, derart ausgeführt, dass sie nur über ein spezielles Werkzeug bedient werden kann, das für eine bestimmte Madenschraube spezifisch, insbesondere einzigartig, ist.

Fig. 4 zeigt beispielhaft, wie sich die Position der LED 20 durch Rotation der LED-Aufnahmevorrichtung 12 um die Befestigungsvorrichtung 10 verändert.

Anstelle des Auslösens einer Rotation über Funksignal und den Elektromotor 26 kann ohne Weiteres bei einer Ausführungsform ohne Elektromotor das Zahnrad 14 in einer gewünschten Position in den Zahnkranz 16 gesteckt und dort mittels der Diebstahlsicherung 32 fixiert werden.

Die Elektronik im Block 18 kann ausgelegt sein, über Funksignal eine Abfolge von Lichtsequenzen und zugehörigen Positionen der LED 20 zu empfangen, diese in einer Speichervorrichtung abzulegen und auf ein bestimmtes Signal hin auszuführen.

## Patentansprüche

1. Leuchte mit mindestens einer LED (20), einem Solarmodul, einem Akkumulator, einer zwischen das Solarmodul und den Akkumulator gekoppelten Ladeelektronik, und einer mit dem Akkumulator gekoppelten Ansteuerschaltung für die mindestens eine LED (20); eine Befestigungsvorrichtung (10), die ausgelegt ist, die Leuchte an einem Betriebsort zu befestigen; eine LED-Aufnahmevorrichtung (12), die ausgelegt ist, die mindestens eine LED (20) aufzunehmen; und eine Positionsvariiervorrichtung (14, 16), die zwischen die Befestigungsvorrichtung (10) und die LED-Aufnahmevorrichtung (12) gekoppelt ist und ausgelegt ist, die Position der mindestens einen LED (20) gegenüber der Befestigungsvorrichtung (10) zu variieren;
**dadurch gekennzeichnet,**
**dass** die Positionsvariiervorrichtung (14, 16) weiterhin umfasst:
- ein erstes Element (16), das mit der Befestigungsvorrichtung (10) gekoppelt ist, und ein zweites Element (14), das mit der LED-Aufnahmevorrichtung (12) gekoppelt ist;
- einen Elektromotor (26), der mit dem Akkumulator gekoppelt ist, und ausgelegt ist, die Position des ersten Elements (16) gegenüber dem zweiten Element (14) zu variieren oder umgekehrt.

2. Leuchte nach Anspruch 1,
**dadurch gekennzeichnet,**
**dass** die Positionsvariiervorrichtung (14, 16) ausgelegt ist, eine translatorische und/oder eine rotatorische Variation der Position der mindestens einen LED (20) gegenüber der Befestigungsvorrichtung (10) vorzunehmen.

3. Leuchte nach einem der Ansprüche 1 oder 2,
**dadurch gekennzeichnet,**
**dass** die Leuchte weiterhin umfasst:
- einen mit dem Akkumulator gekoppelten Empfänger, der ausgelegt ist, ein Funksignal zu empfangen; und
- eine mit dem Akkumulator und dem Empfänger gekoppelte Verarbeitungsvorrichtung, die ausgelegt ist, aus den mit dem Funksignal empfangenen Daten mindestens ein Ansteuersignal für die Ansteuerschaltung zu bilden.

4. Leuchte nach Anspruch 1,
**dadurch gekennzeichnet,**
**dass** das erste Element (16) ein Keilwellenprofil und das zweite Element (14) ein Keilnabenprofil aufweist oder umgekehrt.

5. Leuchte nach Anspruch 4,
**dadurch gekennzeichnet,**
**dass** das Keilwellenprofil ein Zahnrad darstellt und das Keilnabenprofil einen Zahnkranz.

6. Leuchte nach einem der Ansprüche 1 bis 5,
**dadurch gekennzeichnet,**
**dass** das erste Element (16) und das zweite Element (14) ausgelegt sind, von einem Benutzer in unterschiedlichen relativen Positionen zueinander zusammengesetzt zu werden.

7. Leuchte nach einem der Ansprüche 1 bis 6,
**dadurch gekennzeichnet,**
**dass** die Leuchte weiterhin eine Diebstahlsicherung (32) umfasst, die ausgelegt ist, das erste (16) und zweite Element (14) in miteinander verbundenem Zustand zu fixieren, wobei die Diebstahlsicherung (32) eine Betätigungsvorrichtung zum Lösen und Anbringen der Diebstahlsicherung (32) umfasst, die über ein Werkzeug, das für eine bestimmte Diebstahlsicherung (32) spezifisch, insbesondere einzigartig, ist, bedienbar ist.

8. Leuchte nach einem der Ansprüche 1 bis 7,
**dadurch gekennzeichnet,**
**dass** das erste Element (16) gegenüber dem zweiten Element (14) über eine Drehachse (28) rotierbar ist, wobei die mindestens eine LED (20) zentrisch oder exzentrisch zur Drehache (28) positioniert ist.

9. Leuchte nach einem der Ansprüche 1 bis 8,
**dadurch gekennzeichnet,**
**dass** das zweite Element (14) und/oder die LED-Aufnahmevorrichtung (12) mindestens ein Windrad (30) aufweist.

## Claims

1. Luminaire having at least one LED (20), a solar module, an accumulator, an electronic charger coupled between the solar module and the accumulator, and a drive circuit coupled to the accumulator, for the at least one LED (20); a fastening device (10) that is designed to fasten the luminaire at an operating location; an LED holding device (12) that is designed to hold the at least one LED; and a position varying device (14, 16) that is coupled between the fastening device (10) and the LED holding device (12) and is designed to vary the position of the at least one LED (20) in relation to the fastening device (10);
**characterized in that**
the position varying device (14, 16) further comprises:
- a first element (16) that is coupled to the fastening device (10), and a second element (14) that is coupled to the LED holding device (12);
- an electric motor (26) that is coupled to the accumulator and is designed to vary the position of the first element (16) in relation to the second element (14), or vice versa.

2. Luminaire according to Claim 1,
**characterized in that**
the position varying device (14, 16) is designed to undertake a translational and/or a rotational variation in the position of the at least one LED (20) in relation to the fastening device (10).

3. Luminaire according to either of Claims 1 or 2, **characterized in that** the luminaire further comprises:
- a receiver that is coupled to the accumulator and is designed to receive a radio signal; and
- a processing device that is coupled to the accumulator and the receiver and is designed to form at least one drive signal for the drive circuit from the data received with the radio signal.

4. Luminaire according to Claim 1,
**characterized in that**
the first element (16) has a splined shaft profile, and the second element (14) has a splined hub profile, or vice versa.

5. Luminaire according to Claim 4,
**characterized in that**
the splined shaft profile constitutes a toothed wheel and the splined hub profile constitutes a gear ring.

6. Luminaire according to one of Claims 1 to 5,
**characterized in that**
the first element (16) and the second element (14) are designed to be assembled by a user at different relative positions from one another.

7. Luminaire according to one of Claims 1 to 6,
**characterized in that**
the luminaire further comprises an anti-theft protection (32) that is designed to fix the first element (16) and the second element (14) in a mutually connected state, the anti-theft protection (32) comprising an actuating device for detaching and attaching the anti-theft protection (32), which can be operated via a tool that is specific to a stipulated anti-theft protection (32), in particular is unique.

8. Luminaire according to one of Claims 1 to 7,
**characterized in that**
the first element (16) can be rotated in relation to the second element (14) via a rotational axis (28), the at least one LED (20) being positioned centrally or eccentrically in relation to the rotational axis (28).

9. Luminaire according to one of Claims 1 to 8,
**characterized in that**
the second element (14) and/or the LED holding device (12) have/has at least one wind wheel (30).

## Revendications

1. Lampe comprenant au moins une DEL (20), un module solaire, un accumulateur, une électronique de charge branchée entre le module solaire et l'accumulateur et un circuit de commande pour l'au moins une DEL (20), connecté à l'accumulateur ; un dispositif de fixation (10) qui est conçu pour fixer la lampe sur un lieu de fonctionnement ; un dispositif de réception de DEL (12) qui est conçu pour recevoir l'au moins une DEL (20) ; et un dispositif de variation de position (14, 16) qui est monté entre le dispositif de fixation (10) et le dispositif de réception de DEL (12) et est conçu pour faire varier la position de l'au moins une DEL (20) par rapport au dispositif de fixation (10) ;
**caractérisée en ce que**
le dispositif de variation de position (14, 16) comprend, en outre :
- un premier élément (16) qui est relié au dispositif de fixation (10) et un second élément (14) qui est relié au dispositif de réception de DEL (12) ;
- un moteur électrique (26) qui est connecté à l'accumulateur et est conçu pour faire varier la position du premier élément (16) par rapport au second élément (14) ou inversement.

2. Lampe selon la revendication 1, **caractérisée en ce que** le dispositif de variation de position (14, 16) est conçu pour effectuer une variation en translation et/ou en rotation de la position de l'au moins une DEL (20) par rapport au dispositif de fixation (10).

3. Lampe selon l'une des revendications 1 ou 2, **caractérisée en ce que** la lampe comprend, en outre :
- un récepteur connecté à l'accumulateur, qui est conçu pour recevoir un signal radio ; et
- un dispositif de traitement connecté à l'accumulateur et au récepteur, qui est conçu pour former au moins un signal de commande pour le dispositif de commande à partir des données reçues avec le signal radio.

4. Lampe selon la revendication 1, **caractérisée en ce que** le premier élément (16) a le profil d'un arbre cannelé et le second élément (14) a le profil d'un moyeu cannelé, ou inversement.

5. Lampe selon la revendication 4, **caractérisée en ce que** le profil d'arbre cannelé représente une roue dentée et le profil de moyeu cannelé représente une couronne dentée.

6. Lampe selon l'une des revendications 1 à 5, **caractérisée en ce que** le premier élément (16) et le second élément (14) sont conçus pour être assemblés dans des positions relatives différentes l'un par rapport à l'autre par un utilisateur.

7. Lampe selon l'une des revendications 1 à 6, **caractérisée en ce que** la lampe comprend, en outre, un dispositif antivol (32) qui est conçu pour fixer le premier (16) et le second (14) éléments dans un état où ils sont reliés l'un à l'autre, le dispositif antivol (32) comprenant un dispositif d'actionnement pour enlever et mettre en place le dispositif antivol (32), qui peut être manoeuvré au moyen d'un outil qui est spécifique, notamment destiné uniquement, à un antivol déterminé (32).

8. Lampe selon l'une des revendications 1 à 7, **caractérisée en ce que** le premier élément (16) peut effectuer une rotation par rapport au second élément (14) par le biais d'un axe de rotation (28), l'au moins une DEL (20) étant positionnée de manière centrée ou excentrique par rapport à l'axe de rotation (28).

9. Lampe selon l'une des revendications 1 à 8, **caractérisée en ce que** le second élément (14) et/ou le dispositif de réception de DEL (12) comporte au moins une roue éolienne (30).
